# EUROPÄISCHE PATENTSCHRIFT

(11) **EP 1 200 790 B1**
(45) Veröffentlichungstag und Bekanntmachung des Hinweises auf die Patenterteilung: **05.03.2003**
(21) Anmeldenummer: 00951405.0
(22) Anmeldetag: 19.07.2000
(51) Int. Cl.: F41H 1/00

(54) **SCHULTERSTÜTZE FÜR EINE HANDFEUERWAFFE SOWIE SPERRHEBEL FÜR EINE SOLCHE SCHULTERSTÜTZE**
SHOULDER STOCK FOR A PERSONAL WEAPON AND A CATCH LEVER FOR A SHOULDER STOCK OF THIS TYPE
CROSSE POUR UNE ARME A FEU DE POING, AINSI QUE LEVIER DE VERROUILLAGE POUR LADITE CROSSE

(30) Priorität: 30.07.1999 DE 19935928
(43) Veröffentlichungstag der Anmeldung: 02.05.2002
(73) Patentinhaber: Heckler & Koch GmbH, 78727 Oberndorf/Neckar (DE)
(72) Erfinder: WELDLE, Helmut, D-78727 Oberndorf (DE); SPINNER, Gerd, D-78727 Oberndorf (DE)
(74) Vertreter: von Samson-Himmelstjerna, Friedrich R., Dipl.-Phys.
(86) Internationale Anmeldenummer: EP0006895
(87) Internationale Veröffentlichungsnummer: WO01009561

(56) Entgegenhaltungen:
- DE-B- 1 225 517
- US-A- 3 570 162

## Beschreibung

Die Erfindung betrifft eine Schulterstütze für eine Handfeuerwaffe sowie einen Sperrhebel für eine solche Schulterstütze.

Die im folgenden verwendeten Lagebegriffe, wie "vorne", "oben", "links" usw. beziehen sich auf eine bei Abgabe eines horizontalen Schusses ordnungsgemäß positionierte Waffe, wobei die Schußrichtung nach vorne verläuft. Gleiches gilt für entsprechende Richtungsangaben ("nach vorne", "nach oben", "nach links" usw.).

Selbstladegewehre oder Maschinenpistolen haben oft eine ausziehbare Schulterstütze, die an Führungsstangen befestigt und mittels eines Rastmechanismus sicherbar ist. Bei der US-PS 3,570,162 beispielsweise ist die Schulterstütze an einer Stange angebracht, die in einem Rohr längsverschieblich geführt ist. Eine Halteklaue, durchdringt die Rohrwand und greift in entsprechende Rastkerben der Stange ein, so daß die Schulterstütze in eingeschobener und ausgezogener Lage sicherbar ist. Auch die US-PS 4,383,384 zeigt eine ausziehbare Schulterstütze. Diese ist dort über zwei parallele Stangen geführt, von denen eine über einen Raststift sperrbar ist, welcher in entsprechende Vertiefungen der Stange eingreift.

Daneben ist aus der US-PS 3,137,958 eine justierbare Schulterstütze bekannt, die über zwei parallele, ausziehbare Stangen geführt ist. Die Stangen weisen Rastkerben auf, in die ein quer zu den Stangen verschiebbarer Rastkörper eingreift und so die Schulterstütze in ihrer Lage sichert. Einen weiteren Justiermechanismus zeigt die US-PS 5,367,812, bei der die an der Schulterstütze angebrachten Stangen über anschraubbare Glieder verlängerbar sind.

Schließlich ist aus der DE 88 07 539 U1 eine Schulterstütze mit einem Aufnahmerohr bekannt, in welchem eine Stützstange oder ein Stützrohr teleskopartig verschiebbar und feststellbar ist. Die Feststellung erfolgt hierbei durch Feststellschrauben, die in der gewünschten Position in eine Längsnut der Stützstange bzw. des Stützrohrs eingreifen.

Diese bekannten Anordnungen haben den Nachteil, daß die Schulterstütze auch im gesicherten Zustand ein gewisses Spiel aufweist, wodurch die Stabilität der Waffe, wie sie etwa zur Abgabe von gezieltem Feuer erforderlich ist, beeinträchtigt wird.

Als weitaus günstigere Lösung hat sich eine aus der DE 1 225 517 bekannte Schulterstütze der Anmelderin herausgestellt: diese ist an Laufschienen befestigt, die durch ein drehbar gelagertes Verriegelungsglied am Ende des Waffengehäuses verriegelbar sind. Dazu greifen Verriegelungsnasen dieses Gliedes in entsprechende Aussparungen der Laufschienen ein, und zwar bevorzugt so, daß diese in radialer Richtung zur Drehachse des Verriegelungsgliedes verspannt werden. Durch das Verspannen weist die Schulterstütze im verriegelten Zustand eine erhöhte Stabilität auf, die mit der eines einteiligen, starren Gewehrkolbens vergleichbar ist.

Bei einer bevorzugten Ausführungsform dieser Schulterstütze ist das Verriegelungsglied als ringförmiger Grundkörper ausgebildet und im Inneren des Waffengehäuses auf einem hülsenförmigen Gehäuse gelagert. Das Verriegelungsglied steht dann mit einem außerhalb des Waffengehäuses gelagerten, mit einem Betätigungsflügel versehenen Betätigungsring in Eingriff, über den das Verriegelungsglied betätigbar ist. Die Konstruktion zeichnet sich durch hohe Robustheit und Zuverlässigkeit aus und hat sich in jahrelangem Einsatz bewährt, etwa beim Gewehr G3 der Deutschen Bundeswehr. Die Schulterstütze ist insbesondere auch in der Lage, hohe Kräfte aufzunehmen, wie dies beispielsweise zum Abfeuern von Granaten erforderlich ist.

Allerdings bringen die genannten Vorzüge auch Nachteile mit sich. So ist die Konstruktion aufgrund des massiven, zylinderförmigen Aufbaus relativ platzraubend und schwer. Sie erscheint daher für bestimmte Anwendungsfälle überdimensioniert, etwa bei leichten Maschinenpistolen oder anderen Waffen, die keine so höhen Stabilitätsanforderungen stellen.

Aufgabe der Erfindung ist es, eine weitere Schulterstütze anzugeben, die noch zweckmäßiger für die oben genannten Anwendungsfälle ist.

Hier wäre es naheliegend gewesen, das Verriegelungsglied der oben beschriebenen Schulterstütze der Anmelderin (DE 1 225 517) entsprechend kleiner zu dimensionieren und durch veränderte Proportionen platzsparender und leichter auszugestalten. Durch Verwendung leichterer Werkstoffe könnte zusätzlich Gewicht eingespart werden.

Die Erfindung geht aber einen anderen Weg: das Verriegelungsglied ist derart weitergebildet, daß es von außen unmittelbar mit der Hand ergriffen und gedreht werden kann, insbesondere auch dann, wenn es im Inneren des Waffengehäuses gelagert ist. Zwischenglieder, wie der oben genannte Betätigungsring, entfallen. Dabei ist die Drehachse des Verriegelungsgliedes im wesentlichen in Längsrichtung der Handfeuerwaffe angeordnet.

Im einzelnen stellt die Erfindung gemäß Anspruch 1 eine Schulterstütze bereit, welche folgende Merkmale aufweist: wenigstens eine Laufschiene, die zusammen mit der Schulterstütze relativ zum Waffengehäuse verschiebbar ist, und wenigstens einen Sperrhebel, der im wesentlichen um die Längsachse der Handfeuerwaffe drehbar gelagert und unmittelbar über seinen Außenumfang manuell betätigbar ist, wobei die Laufschiene über den Sperrhebel sperrbar ist, indem dieser in eine entsprechende Ausnehmung der Laufschiene eingreift, und hierdurch die Schulterstütze in der jeweiligen Lage gesichert ist.

Daneben stellt die Erfindung gemäß Anspruch 14 einen entsprechenden Sperrhebel zum Eingreifen in (eine) Ausnehmung(-en) der wenigstens einen Laufschiene einer solchen Schulterstütze bereit.

Unter "Laufschiene" wird im Zusammenhang mit der Erfindung jegliche Art von Führungselement verstanden, das geeignet ist, die Schulterstütze verschiebbar mit dem Waffengehäuse zu verbinden. Bevorzugt handelt es sich dabei um einen stangen- oder rohrförmigen Körper mit beliebigem Profilquerschnitt, der in einer entsprechende Aussparung oder Einbuchtung des Waffengehäuses verschiebbar gelagert ist. Durch die Verschiebbarkeit der Laufschiene innerhalb ihrer Führung im oder am Waffengehäuse kann die daran befestigte Schulterstütze eingeschoben oder herausgezogen werden.

"Manuell betätigbar" bedeutet in diesem Zusammenhang, daß der Sperrhebel von Hand, bevorzugt ohne Einsatz von Werkzeug, drehbar ist und zwar so, daß dadurch die Laufschiene gegen Verschieben gesperrt oder wieder verschiebbar gemacht wird. Durch das Sperren der Laufschiene gegen Verschiebung wird die daran befestigte Schulterstütze in der jeweiligen Lage gesichert.

Der Sperrhebel ist erfindungsgemäß "über seinen Außenumfang" betätigbar. Der Außenumfang bezieht sich auf die Drehachse des Sperrhebels und stellt dessen Peripherie dar. Es ist dabei nicht zwingend erforderlich, daß der Sperrhebel an seinem gesamten Außenumfang zum Drehen ergriffen werden kann, sondern bevorzugt nur an einem dafür vorgesehenen, bestimmten Teil davon. Die Betätigung des Sperrhebels erfolgt dabei "unmittelbar" über den Außenumfang, d.h. dieser ist unmittelbar ergreifbar und steht stoffschlüssig mit dem Teil des Sperrhebels in Verbindung, der in die Ausnehmung der Laufschiene eingreift.

Die Laufschiene wird erfindungsgemäß gegen Verschieben gesperrt, indem der Sperrhebel durch eine Drehbewegung in eine entsprechende Ausnehmung der Laufschiene eingreift. Die Drehachse des Sperrhebels erstreckt sich dabei im wesentlichen in Längsrichtung der Handfeuerwaffe, so daß der Sperrhebel quer zur Längsrichtung der Waffe drehbar gelagert ist. Je nach Geometrie der Waffe kann es aber auch vorteilhaft sein, die Drehachse in einer davon abweichenden Richtung anzuordnen.

Bei einer bevorzugten Ausgestaltung (gemäß Anspruch 2) ist der Sperrhebel in der zum Sperren vorgesehenen Drehrichtung durch eine Feder belastet, so daß er an der Laufschiene unter Druck anliegt. Die Handhabung der Schulterstütze ist dann besonders einfach, da der Sperrhebel nur noch zum.Lösen der Sperre manuell betätigt werden muß, während das erneute Sperren der Laufschiene automatisch erfolgt. Denn durch die Last der Feder greift der Sperrhebel beim Überlaufen. einer Ausnehmung selbsttätig in diese ein.

Der Sperrhebel und die Ausnehmung der Laufschiene können beliebig ausgestaltet sein. Entscheidend ist, daß der Sperrhebel ein zum Sperren der Laufschiene geeignetes Gegenstück der Ausnehmung darstellt. Die Ausnehmung ist bevorzugt (gemäß Anspruch 3) so ausgestaltet, daß sie die Laufschiene in Querrichtung der Handfeuerwaffe durchsetzt. Dies ist besonders vorteilhaft für den Fall, daß der Sperrhebel, wie oben beschrieben, quer zur Längsrichtung der Waffe drehbar gelagert ist. Der Sperrhebel kann dann so in die Ausnehmung eingreifen, daß er über die gesamte Breite der Laufschiene an dieser anliegt. In einer besonders bevorzugten Ausgestaltung (gemäß Anspruch 4) ist der Sperrhebel so in radialer Richtung zu seiner Drehachse verlängert, daß sich sein Außenumfang in dieser Richtung über das Ende der Ausnehmung hinaus erstreckt. Der verlängerte Teil des Außenumfangs steht dann seitlich an der Laufschiene über und bietet einen guten Ansatzpunkt zur manuellen Betätigung durch den Schützen. Erforderlichenfalls kann der Außenumfang auch so weit verlängert sein, daß er seitlich aus dem Waffengehäuse herausragt.

Für ein möglichst leichtes Betätigen des Sperrhebels ist es - unabhängig von der Ausrichtung seiner Drehachse - vorteilhaft, wenn der Sperrhebel eine Handhabe, wie eine muldenartige Vertiefung oder einen nasenförmigen Vorsprung, zum Ergreifen durch den Schützen aufweist. Der Außenumfang des Sperrhebels ist daher bevorzugt (gemäß Anspruch 5) an wenigstens einer Stelle zu einer solchen Handhabe ausgebildet.

Bei Nichtgebrauch oder beim Transport der Waffe ist es von Vorteil, wenn sich die Schulterstütze bis zur Endplatte des Waffengehäuses einschieben läßt, vorzugsweise so, daß sie an dieser anliegt. Diese Stellung wird hier im folgenden als "Ruhestellung" bezeichnet. Zum Gebrauch der Waffe wird die Schulterstütze dann aus ihrer Ruhestellung bis zu einer Stellung herausgezogen, die es dem Schützen ermöglicht, die Waffe zum Zielen an der Schulter anzulegen (im folgenden "Gebrauchsstellung" genannt). Bei vielen Waffen genügt es, eine Ruhe- und eine Gebrauchsstellung vorzusehen.

Es kann jedoch auch zweckmäßig sein, mehrere Gebrauchssteilungen vorzusehen, etwa um der unterschiedlichen Armlänge verschiedener Schützen Rechnung zu tragen. Es sind dann an den entsprechenden Stellen zusätzliche Ausnehmungen an der Laufschiene vorzusehen, um die Schulterstütze in den verschiedenen Gebrauchsstellungen zu sichern. Die Schulterstütze ist damit auf verschiedene Längen justierbar.

Die Laufschiene weist also bevorzugt (gemäß Anspruch 6) wenigstens zwei Ausnehmungen auf, derart, daß die Schulterstütze in einer Ruhestellung und in wenigstens einer Gebrauchsstellung sicherbar ist. Dabei ist die Schulterstütze in ihrer Ruhestellung besonders bevorzugt (gemäß Anspruch 7) durch eine Feder belastet, die bestrebt ist, die Schulterstütze aus ihrer Ruhestellung hinaus in Richtung der wenigstens einen Gebrauchsstellung zu drücken. Dadurch bewegt sich die Schulterstütze selbsttätig aus ihrer Ruhestellung hinaus, sobald die Sperrung der Laufschiene durch entsprechende Betätigung des Sperrhebels aufgehoben wird. Dem Schützen wird auf diese Weise das Ausziehen der Schulterstütze erleichtert, da er dann bei Betätigung des Sperrhebels nicht noch gleichzeitig an der Schulterstütze ziehen muß.

Ausgehend von einer einfachen Ausbildung der Schulterstütze mit einer Laufschiene und einem Sperrhebel, kann die Schulterstütze je nach Verwendungszweck weitergebildet werden. Als besonders vorteilhaft hat sich eine Anordnung mit zwei Laufschienen herausgestellt, die beide durch einen einzigen Sperrhebel sperrbar sind. Durch diese Anordnung ist es ohne weiteres möglich, die Schulterstütze mit einer Hand zum Verschieben zu entsichern. Die Drehachse des Sperrhebels ist dabei bevorzugt (gemäß Anspruch 8) zwischen den beiden Laufschienen angeordnet, vorzugsweise in Längsrichtung der Waffe, wobei der Sperrhebel so ausgebildet ist, daß er an der Oberseite der ersten Laufschiene und gleichzeitig an der Unterseite der zweiten Laufschiene anliegt. Zum Sperren der beiden Laufschienen greift der Sperrhebel dann in entsprechende Ausnehmungen an der Ober- bzw. Unterseite der Laufschienen ein. Bei dieser Anordnung "über Kreuz" ist der Sperrhebel bevorzugt federbelastet, so daß die Laufschienen gegeneinander und gegen ihre Führung im Waffengehäuse verspannt sind. Die Stabilität der Schulterstütze ist dadurch höher, so daß die Abgabe von gezielten Schüssen möglich ist. Außerdem ist die Schulterstütze dann auf zwei Seiten federbelastet, nämlich von oben und unten. Hierdurch ist die Gefahr verringert, daß die Schulterstütze durch Stöße oder Schläge, etwa bei Bewegungen des Schützen in unwegsamem Gelände, aus ihrer gesicherten Lage gestoßen wird.

Bei der Anordnung über Kreuz ist der Sperrhebel und/oder die Ausnehmungen bevorzugt (gemäß Anspruch 9) so ausgestaltet, daß die Laufschienen - beim Eingriff des Sperrhebels in die Ausnehmungen - in radialer Richtung zur Drehachse des Sperrhebels verspannt werden. Dies erhöht die Stabilität der Schulterstütze zusätzlich und kann beispielsweise dadurch erreicht werden, daß die Ausnehmungen Schrägflächen aufweisen, gegen die der federbelastete Sperrhebel drückt. Je nachdem, ob sich die Schrägflächen an der Außen- oder Innenseite der Laufschienen befinden, werden diese dann in Richtung gegeneinander bzw. voneinander weg gedrückt.

Die erfindungsgemäße Schulterstütze wird, wie schon beschrieben, entsichert, indem der Sperrhebel vom Schützen manuell verdreht wird, so daß dieser nicht mehr in die entsprechende Ausnehmung(-en) der Laufschiene(-n) eingreift. Die Schulterstütze kann dann verschoben werden. Hält der Schütze dabei den Sperrhebel in seiner verdrehten Lage, kann dieser (auch wenn er federbelastet ist) nicht in die nächste(-n) Ausnehmung(-en) einrasten. Dadurch kann es unter Umständen passieren, daß der Schütze unbeabsichtigt die Schulterstütze vollständig aus ihrer Führung im Waffengehäuse herauszieht. Dies kann nun beispielsweise durch einen erhöhten Absatz am Ende der Laufschiene verhindert werden, gegen die der Sperrhebel auch in seiner verdrehten Lage aufläuft. Als bevorzugte Gegenmaßnahme hierzu ist (gemäß Anspruch 10) ein federbelastetes Sicherungselement vorgesehen, das beim Herausziehen der Schulterstütze selbsttätig in eine dafür vorgesehene Ausnehmung der Laufschiene eingreift. Die Schulterstütze wird so auf die gleiche oder zumindest ähnliche Weise wie durch den Sperrhebel in ihrer Lage gesichert und kann nicht weiter herausgezogen werden. Falls erforderlich, kann das Sicherungselement so ausgestaltet sein, daß es gleichzeitig in mehrere Ausnehmungen einer oder mehrerer Laufschienen eingreift.

Das Sicherungselement sperrt das Verschieben der Schulterstütze bevorzugt in deren äußerer Gebrauchsstellung, also in der Gebrauchsstellung, in der die Schulterstütze maximal herausgezogen ist. Der Schütze kann dann die Schulterstütze zusätzlich durch den Sperrhebel sichern, indem er diesen in Eingriffsposition zurückdreht bzw. den Sperrhebel einfach losläßt, wenn dieser federbelastet ist. Um das erneute Hineinschieben der Schulterstütze so einfach wie möglich zu gestalten, ist es vorteilhaft, wenn das Sicherungselement dazu nicht gelöst werden muß. Das Sicherungselement und/oder die zugehörige(-n) Ausnehmung(-en) sind daher bevorzugt (gemäß Anspruch 11) so ausgestaltet, daß ein Hineinschieben der Schulterstütze nicht durch das Sicherungselement behindert wird.

Um trotz Sicherungselement ein Entfernen der Schulterstütze ohne großen Aufwand zu ermöglichen, ist das Sicherungselement bevorzugt (gemäß Anspruch 12) durch den Schützen manuell lösbar, und zwar so, daß die Sperrung der Laufschiene aufgehoben wird. Die Schulterstütze ist somit im Bedarfsfall leicht vom Schützen entfernbar, etwa wenn diese durch eine Beschädigung im Gefecht den Schußvorgang behindert. Vorzugsweise ist zum Lösen des Sicherungselements Werkzeug erforderlich, um ein unbeabsichtigtes Entfernen der Schulterstütze zu vermeiden.

Für einen kompakten Aufbau der Waffe ist es vorteilhaft, wenn der Sperrhebel und gegebenenfalls auch das Sicherungselement im Inneren des Waffengehäuses untergebracht sind. Diese sind daher bevorzugt (gemäß Anspruch 13) als integraler Bestandteil der Endplatte des Waffengehäuses ausgebildet.

Die oben gemachten Ausführungen zur Schulterstütze gelten auch für den erfindungsgemäßen Sperrhebel (gemäß Anspruch 14) und dessen vorteilhafte Ausgestaltungen (gemäß Anspruch 15).

Die Erfindung wird nun anhand von Ausführungsbeispielen noch näher erläutert. In der hierzu angefügten, schematischen Zeichnung zeigen:
- Fig. 1: ein Schrägbild einer Seitenansicht von links eines ersten Ausführungsbeispiels der erfindungsgemäßen Schulterstütze bzw. des erfindungsgemäßen Sicherungselements;
- Fig. 2: eine Vorderansicht des Schnittes I-I aus Fig. 1;
- Fig. 3: eine Schnittdarstellung einer Teilansicht eines zweiten Ausführungsbeispiels der erfindungsgemäßen Schulterstütze.

Fig. 1 zeigt eine erfindungsgemäße Schulterstütze 1 einer nicht weiter dargestellten Maschinenpistole, mit zwei Laufschienen 3a und 3b, die mit ihren hinteren Enden an einer Schulterkappe 5 angebracht sind, welche die beiden Laufschienen 3a, 3b miteinander verbindet. Die beiden Laufschienen 3a, 3b durchsetzen entsprechend ausgestaltete Öffnungen 7a und 7b einer Endplatte 9 des Waffengehäuses. Die Laufschienen 3a, 3b sind durch die Öffnungen 7a, 7b sowie weitere, nicht dargestellte Führungen des Waffengehäuses in Längsrichtung der Waffe verschiebbar gelagert. Ein in die Endplatte 9 integrierter Sperrhebel 11 greift gleichzeitig in Ausnehmungen 13a und 13b der Laufschienen 3a bzw. 3b ein, so daß diese gegen Verschieben gesperrt sind (zum Sichtbarmachen des Eingriffs des Sperrhebels 11 in die Ausnehmung 13b ist die Endplatte 9 in Fig. 1 an einer Stelle 14 ausgebrochen dargestellt). Die Schulterstütze 1 ist auf diese Weise in der dargestellten Gebrauchsstellung gesichert. In dieser Stellung stehen die Laufschienen 3a, 3b etwa 200 mm nach hinten aus der Endplatte hervor. Die dann noch im Waffengehäuse gelagerten, vorderen Teile der Laufschienen 3a, 3b haben mit etwa 100 mm eine ausreichende Länge, um sicher im Waffengehäuse abgestützt zu sein. Dies verleiht der Schulterstütze 1 in der Gebrauchsstellung zusätzliche Stabilität. Die Laufschienen 3a, 3b weisen an ihren hinteren Enden, nahe der Schulterkappe 5, weitere Ausnehmungen 23a und 23b auf, die in analoger Weise zum Sichern der Schulterstütze in eingefahrener Stellung, d.h. in Ruhestellung, dienen.

Ferner ist in der Endplatte 9 ein Sicherungshebel 15 integriert, der in eine Ausnehmung 25 der Laufschiene 3b eingreift und dessen Funktion im folgenden noch genauer zu beschreiben ist.

Fig. 2 zeigt einen Querschnitt durch die Endplatte 9 entlang der Linie I-I. Der Sperrhebel 11 ist auf einem Bolzen 17 spielfrei und drehbar gelagert, der an der Endplatte 9 angebracht ist und dessen Mittelachse die Drehachse des Sperrhebels 11 darstellt. Der Bolzen 17 liegt genau zwischen den beiden Laufschienen 3a, 3b, so daß die Drehachse des Sperrhebels 11 konzentrisch zu den Laufschienen 3a, 3b angeordnet ist. Der Sperrhebel 11 weist Flachstellen 11a und 11b auf, mit denen er auf der Oberseite der Laufschiene 3a bzw. auf der Unterseite der Laufschiene 3b aufliegt. Der Sperrhebel 11 ist durch eine Feder 19 belastet, die mit ihrem einen Ende in einer Sackbohrung 11c des Sperrhebels 11 gelagert ist und sich mit ihrem anderen Ende gegen die Endplatte 9 abstützt. Durch die Kraft der Feder 19 wirkt auf den Sperrhebel 11 ein Drehmoment entgegen dem Uhrzeigersinn, wodurch wiederum die Laufschienen 3a und 3b durch den Sperrhebel 11 nach unten bzw. oben gedrückt werden. Die Laufschienen 3a, 3b werden auf diese Weise gegeneinander und gegen ihre Führungen im Waffengehäuse verspannt. Das Spiel der Laufschienen 3a, 3b wird somit reduziert und die Stabilität der.Schulterstütze 1 erhöht.

Die Ausnehmungen 13a, 13b sowie 23a, 23b sind als quer zur Längsrichtung der Waffe verlaufende Nuten ausgebildet, welche die zugehörigen Laufschienen 3a, 3b jeweils in ihrer Breite durchsetzen. Die Laufschienen 3a, 3b weisen beide einen im wesentlichen rechteckigen Querschnitt auf, der an der jeweils äußeren Seite leicht nach außen gebogen ist. Die Form begünstigt die Torsionssteifigkeit der Schulterstütze 1, und beansprucht gleichzeitig wenig Platz in der Breite. Der Sperrhebel 11 liegt mit den Flachstellen 11a und 11b über die gesamte Breite der Laufschienen 3a bzw. 3b auf und liegt dadurch auch beim Verschieben der Laufschienen 3a, 3b sicher an diesen an. Es sind daher an den Laufschienen 3a, 3b keine Längsnuten oder dergleichen zur Führung des Sperrhebels 11 erforderlich. Die Herstellung der Laufschienen ist damit entsprechend einfacher und kostengünstiger.

In der gezeigten Darstellung ist die Schulterstütze 1, wie oben beschrieben, in Gebrauchsstellung gesichert, sprich der Sperrhebel 11 greift in die Ausnehmungen 13a, 13b der Laufschienen 3a, 3b ein. Zum Lösen der Sperre muß der Sperrhebel 11 gegen die Kraft der Feder 19 im Uhrzeigersinn aus den Ausnehmungen 13a, 13b gedreht werden. Die Laufschienen 3a, 3b können dann zum Einschieben der Schulterstütze 1 in das Waffengehäuse geschoben werden. Wird der Sperrhebel 11 während des Einschiebens der Schulterstütze 1 losgelassen, liegt dieser durch die Kraft der Feder 19 auf der Oberseite der Laufschiene 3a bzw. der Unterseite der Laufschiene 3b an, bis er durch weiteres Einschieben der aufschienen 3a, 3b selbsttätig in die beiden Ausnehmungen 23a, 23b einrastet. Die Schulterstütze 1 ist dann in ihrer Ruhestellung gesichert, in der sich die Schulterkappe 5 in geringem Abstand zu der Endplatte 9 befindet.

Um das Ergreifen des Sperrhebels 11 für den Schützen zu vereinfachen, ist dieser auf der Seite der Laufschiene 3a verlängert, und zwar so, daß sein Außenumfang auf dieser Seite in Form einer Handhabe 11d aus der Endplatte 9 des Waffengehäuses herausragt. Der Außenumfang erstreckt sich damit an dieser Stelle über die äußeren Enden der Ausnehmungen 13a und 23a (und das Waffengehäuse) hinaus. Die Handhabe 11d weist eine muldenartige Vertiefung und eine geriffelte Oberfläche auf (siehe Fig. 2), so daß der Sperrhebel 11 dort leicht vom Schützen mit dem Finger ergriffen und betätigt werden kann.

Aus Fig. 2 ist ersichtlich, daß die Handhabe 11d stoffschlüssig mit den Auflageflächen 11a, 11b verbunden ist, diese Teile also zu einem Bauteil, nämlich dem Sperrhebel 11, integriert sind. Folglich sind auch keine Zwischenglieder oder ähnliches erforderlich. Der Aufbau der Schulterstütze 1 ist dadurch im Vergleich zu den bekannten Lösungen wesentlich vereinfacht, wodurch Platz und Gewicht gespart werden kann. Die Erfindung zeichnet sich daher durch eine sehr kompakte und leichte Bauweise aus, was sie insbesondere für Maschinenpistolen und leichte Maschinengewehre geeignet macht. So ist die in den Figuren 1 und 2 gezeigte Schulterstütze 1 für eine Maschinenpistole gedacht, deren Gesamtgewicht bei etwa 1,5 kg liegt.

Der Sicherungshebel 15 ist, in analoger Weise zum Sperrhebel 11, spielfrei und drehbar auf dem Bolzen 17 gelagert und durch eine Feder 29 in Drehrichtung im Uhrzeigersinn belastet (siehe Fig. 2). Durch die Kraft der Feder 29 liegt der Sicherungshebel 15 auf der Oberseite der Laufschiene 3b an und greift in der dargestellten Stellung in die Ausnehmung 25 ein. Die Ausnehmung 25 durchsetzt nutenförmig die Laufschiene 3b in Querrichtung und läuft auf ihrer hinteren Seite in Form einer Schrägfläche nach oben aus. Dadurch gleitet der Sicherungshebel 15 beim Einschieben der Laufschiene 3b ohne weiteres Zutun aus der Ausnehmung 25. Hierdurch ist sichergestellt, daß- der Sicherungshebel 15 das Einschieben der Schulterstütze 1 nicht behindert. Die Funktion des Sicherungshebels 15 liegt nun darin, daß der Schütze durch diesen die Schulterstütze 1 nicht unbeabsichtigt vollständig herausziehen kann. Dies könnte passieren, wenn der Schütze den Sperrhebel 11 nach oben gedrückt hält, während er die Schulterstütze 1 herauszieht. Der Sperrhebel 11 kann dann nicht in die Ausnehmungen 13a, 13b eingreifen, so daß die Laufschienen 3a, 3b vollständig aus ihren Führungen im Waffengehäuse herausgleiten könnten. In diesem Fall verhindert der Sicherungshebel 15 ein vollständiges Herausziehen der Schulterstütze 1, indem er unter der Last der Feder 29 selbsttätig in die Ausnehmung 25 eingreift.

Die Laufschiene 3b ist dann gegen Verschieben in Auszugsrichtung gesperrt und die Schulterstütze 1 gegen ein weiteres Herausziehen gesichert.

Für den Fall, daß der Schütze die Schulterstütze absichtlich entfernen möchte, kann dieser die Sperre durch den Sicherungshebel 15 aufheben. Dazu muß er den Sicherungshebel 15, in analoger Weise zum Sperrhebel 11, gegen die Kraft der Feder 29 nach oben drücken und zwar so weit, daß dieser nicht mehr in die Ausnehmung 25 eingreift. Um die Schulterstütze 1 zum vollständigen Entfernen herausziehen zu können, muß er dann noch die Sperrung der Laufschiene 3a durch den Sperrhebel 11 in der oben beschriebenen Weise aufheben.

Anders als der Sperrhebel 11 steht der Sicherungshebel 15 nicht aus dem Waffengehäuse hervor, so daß er vom Schützen nicht von Hand ergriffen werden kann. Der Sicherungshebel 15 ist zwar von außen durch eine schlitzartige Öffnung 27 in der Endplatte 9 zugänglich, diese Öffnung 27 ist jedoch zu schmal, als daß der Schütze mit einem Finger hineingreifen könnte. Dadurch wird ein unbeabsichtigtes Lösen des Sicherungshebels 15 vermieden. Ein beabsichtiges Lösen des Sicherungshebels 15 ist dennoch leichr möglich, da dieser vom Schützen mit einem beliebigen, spitzen Werkzeug nach oben gedrückt werden kann. Als Ansatzpunkt dazu dient eine kerbenartige Vertiefung 15a an der Unterseite des Sicherungshebeis 15.

Fig. 3 zeigt eine Schnittdarstellung einer Teilansicht einer weiteren, erfindungsgemäßen Schulterstütze 1' in Ruhestellung. Die Schulterstütze 1' ist in dieser Stellung durch einen Sperrhebel 11' gesichert, der auf einem Bolzen 17' drehbar gelagert ist. Aufbau und Funktionsweise dieser Schulterstütze 1' entsprechen weitgehend der oben erläuterten Schulterstütze 1, nur daß einzelne Teile eine andere Form aufweisen (funktionsgleiche Teile sind daher mit den gleichen Bezugsziffern versehen, zwecks Unterscheidung aber zusätzlich apostrophiert).

Der wesentliche Unterschied zwischen den Schulterstützen 1 und 1' liegt darin, daß die Schulterkappe 5' der Schulterstütze 1' eine Sackbohrung 31 aufweist, in der eine Feder 33 gelagert ist, die sich gegen einen Bolzen 35 abstützt. Der in der Sackbohrung 31 verschieblich gelagerte Bolzen 35 weist an seinem hinteren Ende einen Absatz auf und durchsetzt mit seinem vorderen Ende eine an der Schulterkappe 5' angebrachte Zwischenplatte 37. In der gezeigten Ruhestel-. lung der Schulterstütze 1' ist die Feder 33 zusammengedrückt, so daß sie über den Bolzen 35 eine Kraft auf die Endplatte 9' (bzw. die Schulterkappe 5') ausübt, die bestrebt ist, die Schulterstütze 1' aus. ihrer Ruhestellung heraus nach hinten (in der Fig. 3 nach rechts) zu bewegen. Wird nun die Sicherung der Schulterstütze 1' durch Betätigung des Sperrhebels 11' aufgehoben (in analoger Weise wie bei der Schulterstütze 1), drückt die Feder 33 über den Bolzen 35 die Schulterkappe 5' nach hinten. Die Schulterstütze 1' wird somit bei Betätigung des Sperrhebels 11' selbsttätig von der Feder 33 aus ihrer Ruhestellung bewegt, und zwar soweit bis der Bolzen 35 mit seinem hinteren Absatz gegen die Zwischenplatte 37 aufläuft. Bei der gezeigten Schulterstütze 1' entspricht dies einer Wegstrecke von etwa 2 mm.

Diese selbsttätige Bewegung der Schulterstütze 1' aus Ihrer Ruhestellung heraus hat den Vorteil, daß der Schütze beim Lösen des Sperrhebels 11' nicht noch gleichzeitig die Schulterkappe 5' nach hinten ziehen muß. Auf diese Weise ist eine einhändige Bedienung der Schulterstütze 1' leicht möglich. Außerdem wird dadurch vermieden, daß der Schütze sich selbst die Betätigung des Sperrhebels 11' durch übermäßiges Ziehen an der Schulterkappe 5' erschwert.

## Patentansprüche

1. Schulterstütze (1, 1') für eine Handfeuerwaffe, mit:
- wenigstens einer Laufschiene (3a, 3b), die zusammen mit der Schulterstütze (1, 1') relativ zum Waffengehäuse verschiebbar ist,
- wenigstens einem Sperrhebel (11, 11'), der im wesentlichen um die Längsachse der Handfeuerwaffe drehbar gelagert und unmittelbar über seinen Außenumfang (11d) manuell betätigbar ist, wobei
- die Laufschiene (3a, 3b) über den Sperrhebel (11, 11') sperrbar, ist, indem dieser in eine entsprechende Ausnehmung (13a, 13b, 23a, 23b) der Laufschiene (3a, 3b) eingreift, und hierdurch die Schulterstütze (1, 1') in der jeweiligen Lage gesichert ist.

2. Schulterstütze (1, 1') nach Anspruch 1, bei welcher der Sperrhebel (11, 11') durch eine Feder (19) belastet ist, derart, daß er an der Laufschiene (3a, 3b) anliegt und selbsttätig in die Ausnehmung (13a, 13b, 23a, 23b) der Laufschiene (3a, 3b) eingreift.

3. Schulterstütze (1, 1') nach einem der vorhergehenden Ansprüche, bei welcher die Ausnehmung (13a, 13b, 23a, 23b) die Laufschiene (3a, 3b) in Querrichtung der Handfeuerwaffe durchsetzt.

4. Schulterstütze (1, 1') nach einem der vorhergehenden Ansprüche, bei welcher der Sperrhebel (11, 11') in radialer Richtung zu seiner Drehachse verlängert ist, derart, daß er sich in dieser Richtung mit seinem Außenumfang (11d) über das Ende der Ausnehmung (13a, 13b, 23a, 23b) hinaus erstreckt.

5. Schulterstütze, (1, 1') nach einem der vorhergehenden Ansprüche, bei welcher der Sperrhebel (11, 11') an seinem Außenumfang (11d) eine Handhabe aufweist.

6. Schulterstütze (1, 1') nach einem der vorhergehenden Ansprüche, bei welcher die Laufschiene (3a, 3b) wenigstens zwei Ausnehmungen (13a, 13b, 23a, 23b) aufweist, die derart angeordnet sind, daß die Schulterstütze (1, 1') in einer Ruhestellung und in wenigstens einer Gebrauchsstellung sicherbar ist.

7. Schulterstütze (1, 1') nach Anspruch 6 mit einer Feder (33), die in der Ruhestellung der Schulterstütze (1, 1') eine Kraft auf die Schulterstütze (1, 1') ausübt, die bestrebt ist, die Schulterstütze (1, 1') aus ihrer Ruhestellung hinaus in Richtung der wenigstens einen Gebrauchsstellung zu drücken.

8. Schulterstütze (1, 1') nach einem der vorhergehenden Ansprüche, mit zwei Laufschienen (3a, 3b) und dem Sperrhebel (11, 11'), wobei die Drehachse des Sperrhebels (11, 11') zwischen den beiden Laufschienen (3a, 3b) angeordnet ist, und der Sperrhebel (11, 11') derart ausgebildet ist, daß er gleichzeitig an der Oberseite der ersten Laufschiene (3a) und an der Unterseite der zweiten Laufschiene (3b) anliegt bzw. in entsprechende Ausnehmungen (13a, 13b, 23a, 23b) eingreift.

9. Schulterstütze (1, 1') nach Anspruch 8, bei welcher der Sperrhebel (11, 11') und/oder die Ausnehmungen (13a, 13b, 23a, 23b) derart ausgestaltet sind, daß die Laufschienen beim Eingriff des Sperrhebels (11, 11') in die Ausnehmungen (13a, 13b, 23a, 23b) in radialer Richtung zur Drehachse verspannt werden.

10. Schulterstütze (1, 1') nach einem der vorhergehenden Ansprüche, **gekennzeichnet durch** ein federbelastetes Sicherungselement (15), das beim Herausziehen der Schulterstütze (1, 1') selbsttätig in wenigstens eine entsprechende Ausnehmung (25) der Laufschiene(-n) (3a, 3b) eingreift, derart, daß die Schulterstütze (1, 1') gegen ein weitergehendes Herausziehen gesichert ist.

11. Schulterstütze (1, 1') nach Anspruch 10, bei welcher das Sicherungselement (15) und/oder die zugehörige(-n) Ausnehmung(-en) (25) derart ausgestaltet ist/sind, daß das Sicherungselement (15) ein Hineinschieben der Schulterstütze (1, 1') nicht behindert.

12. Schulterstütze (1, 1') nach Anspruch 10 oder 11, bei welcher das Sicherungselement (15) manuell lösbar ist, derart, daß die Schulterstütze (1, 1') weiter herausziehbar, bevorzugt entfernbar ist.

13. Schulterstütze (1, 1') nach einem der vorhergehenden. Ansprüche, bei welcher der Sperrhebel (11, 11') und/oder das Sicherungselement (15) als integraler Bestandteil der Endplatte (9, 9') des Waffengehäuses ausgebildet ist/sind.

14. Sperrhebel (11, 11') zum Eingreifen in (eine) Ausnehmung(-en) (13a, 13b, 23a, 23b) der wenigstens einen Laufschiene (3a, 3b) einer Schulterstütze (1, 1') für eine Handfeuerwaffe, wobei
- der Sperrhebel (11, 11') im wesentlichen um die Längsachse der Handfeuerwaffe drehbar gelagert und unmittelbar über seinen Außenumfang (11d) manuell betätigbar ist,
- die Schulterstütze (1, 1') zusammen mit der Laufschiene (3a, 3b) relativ zum Waffengehäuse verschiebbar ist,
- die Laufschiene (3a, 3b) durch das Eingreifen des Sperrhebels (11, 11') in die Ausnehmung(-en) (13a, 13b, 23a, 23b) sperrbar ist und hierdurch die Schulterstütze (1, 1') in der jeweiligen Lage gesichert ist.

15. Sperrhebel (11, 11') nach Anspruch 14 mit den Merkmalen wenigstens eines der Ansprüche 2 bis 5, 8, 9 und 13.

## Claims

1. A shoulder stock (1, 1') for a shoulder arm, having:
- at least one barrel rib (3a, 3b), which together with the shoulder stock (1, 1') is displaceable relative to the arm housing,
- at least one locking lever (11, 11'), which is pivoted substantially around the longitudinal axis of the shoulder arm and can be manually operated directly over its outer periphery (lid), where
- the barrel rib (3a, 3b) can be locked via the locking lever (11, 11') by said locking lever engaging in a corresponding recess (13a, 13b, 23a, 23b) of the barrel rib (3a, 3b), and thereby the shoulder stock (1, 1') being secured in the respective position.

2. A shoulder stock (1, 1') according to Claim 1, in which the locking lever (11, 11') is loaded by a spring (19) in such a manner that it abuts against the barrel rib (3a, 3b) and automatically engages in the recess (13a, 13b, 23a, 23b) of the barrel rib (3a, 3b).

3. A shoulder stock (1, 1') according to one of the preceding Claims, in which the recess (13a, 13b, 23a, 23b) passes through the barrel rib (3a, 3b) in the transverse direction of the shoulder arm.

4. A shoulder stock (1, 1') according to one of the preceding Claims, in which the locking lever (11, 11') is lengthened in the radial direction to its axis of rotation in such a manner that it extends in this direction with its outer periphery (11b) beyond the end of the recess (13a, 13b, 23a, 23b).

5. A shoulder stock (1, 1') according to one of the preceding Claims, in which the locking lever (11, 11') comprises a handle on its outer periphery (lid).

6. A shoulder stock (1, 1') according to one of the preceding Claims, in which the barrel rib (3a, 3b) comprises at least two recesses (13a, 13b, 23a, 23b), which are disposed in such a manner that the shoulder stock (1, 1') can be secured in an inoperative position and in at least one operating position.

7. A shoulder stock (1, 1') according to Claim 6 having a spring (33), which in the inoperative position of the shoulder stock (1, 1') exerts a force on the shoulder stock (1, 1') which tries to force the shoulder stock (1, 1') out of its inoperative position towards the at least one operating position.

8. A shoulder stock (1, 1') according to one of the preceding Claims, having two barrel ribs (3a, 3b) and the locking lever (11, 11'), wherein the axis of rotation of the locking lever (11, 11') is disposed between the two barrel ribs (3a, 3b), and the locking lever (11, 11') is constructed in such a manner that it simultaneously abuts the top of the first barrel rib (3a) and the bottom of the second barrel rib (3b) and engages in corresponding recesses (13a, 13b, 23a, 23b).

9. A shoulder stock (1, 1') according to Claim 8, in which the locking lever (11, 11') and/or the recesses (13a, 13b, 23a, 23b) are configured in such a manner that the barrel ribs are braced upon the engagement of the locking lever (11, 11') in the recesses (13a, 13b, 23a, 23b) in the radial direction to the axis of rotation.

10. A shoulder stock (1, 1') according to one of the preceding Claims,
**characterised by** a spring-loaded safety element (15), which during the withdrawal of the shoulder stock (1, 1') engages automatically in at least one corresponding recess (25) of the barrel rib(s) (3a, 3b), in such a manner that the shoulder stock (1, 1') is secured against further withdrawal.

11. A shoulder stock (1, 1') according to Claim 10, in which the safety element (15) and/or the associated recess(es) (25) is/are configured in such a manner that the safety element (15) does not impede the shoulder stock (1, 1') being pushed in.

12. A shoulder stock (1, 1') according to Claim 10 or 11, in which the safety element (15) can be manually released in such a manner that the shoulder stock (1, 1') can be withdrawn further, preferably can be removed.

13. A shoulder stock (1, 1') according to one of the preceding Claims, in which the locking lever (11, 11') and/or the safety element (15) is/are constructed as an integral component of the end plate (9, 9') of the weapon housing.

14. A locking lever (11, 11') for engaging in a recess/recesses (13a, 13b, 23a, 23b) of the at least one barrel rib (3a, 3b) of a shoulder stock (1, 1') for a shoulder arm, in which
- the locking lever (11, 11') is pivoted substantially around the longitudinal axis of the shoulder arm and can be manually operated directly over its outer periphery (11d),
- the shoulder stock (1, 1') together with the barrel rib (3a, 3b) is displaceable relative to the weapon housing,
- the barrel rib (3a, 3b) can be locked by the engagement of the locking lever (11, 11') in the recess(es) (13a, 13b, 23a, 23b) and by this the shoulder stock (1, 1') is secured in the respective position.

15. A locking lever (11, 11') according to Claim 14 having the features of at least one of Claims 2 to 5, 8, 9 and 13.

## Revendications

1. Crosse (1, 1') pour une arme à feu de poing, comportant :
- au moins une glissière (3a, 3b), déplaçable par rapport au boîtier d'arme, conjointement avec la crosse (1, 1'),
- au moins un levier de verrouillage (11, 11'), monté à rotation sensiblement autour de l'axe longitudinal de l'arme à feu de poing et actionnable manuellement, directement par l'intermédiaire de sa périphérie extérieure (11d), où
- la glissière (3a, 3b) est susceptible d'être bloquée par le levier de verrouillage (11, 11'), par le fait que celui-ci s'engage dans un évidement (13a, 13b, 23a, 23b) correspondant de la glissière (3a, 3b) et que, de ce fait, la crosse (1, 1') est assurée à la position respective.

2. Crosse (1, 1') selon la revendication 1, dans laquelle le levier de verrouillage (11, '11') est chargé par un ressort (19), de manière qu'il appuie sur la glissière (3a, 3b) et s'engage automatiquement dans l'évidement (13a, 13b, 23a, 23b) de la glissière (3a, 3b).

3. Crosse (1, 1') selon l'une des revendications précédentes, dans laquelle l'évidement (13a, 13b, 23a, 23b) traverse la glissière (3a, 3b) dans la direction transversale de l'arme à feu de poing.

4. Crosse (1, 1') selon l'une des revendications précédentes, dans laquelle le levier de verrouillage (11, 11') est prolongé en direction radiale par rapport à son axe longitudinal, de manière qu'il s'étende dans cette direction, par sa périphérie extérieure (11d), sur l'extrémité de l'évidement (13a, 13b, 23a, 23b).

5. Crosse (1, 1') selon l'une des revendications précédentes, dans laquelle le levier de verrouillage (11, 11') présente une manette sur sa périphérie extérieure (11d).

6. Crosse (1, 1') selon l'une des revendications précédentes, dans laquelle la glissière (3a, 3b) présente au moins deux évidements (13a, 13b, 23a, 23b) disposés de manière que la crosse (1, 1') puisse être assurée en une position de repos et en au moins une position d'utilisation.

7. Crosse (1, 1') selon la revendication 6, munie d'un ressort (33), exerçant, lorsque la crosse (1, 1') est en position de repos, sur cette crosse (1, 1'), une force visant à repousser la crosse (1, 1') de sa position de repos, en direction de la au moins une position d'utilisation.

8. Crosse (1, 1') selon l'une des revendications précédentes, avec deux glissières (3a, 3b) et le levier de verrouillage (11, 11'), l'axe de rotation du levier de verrouillage (11, 11') étant disposé entré les deux glissières (3a, 3b), et le levier de verrouillage (11, 11') étant réalisé de manière qu'il appuie simultanément sur la face supérieure de la première glissière (3a) et sur la face inférieure de la deuxième glissière (3b) et/ou s'engage dans des évidements (13a, 13b, 23a, 23b) correspondants.

9. Crosse (1, 1') selon la revendication 8, dans laquelle le levier de verrouillage (11, 11') et/ou les évidements (13a, 13b, 23a, 23b) sont réalisés de manière que, lors de la mise en prise du levier de verrouillage (11, 11') dans les évidements (13a, 13b, 23a, 23b), les glissières soient bloquées par serrage en direction radiale par rapport à l'axe de rotation.

10. Crosse (1, 1') selon l'une des revendications précédentes, **caractérisé par** un élément de sécurité (15) chargé par un ressort, qui, lors de l'extraction de la crosse (1, 1'), s'engage automatiquement en au moins un évidement (25) correspondant de la ou des glissière(s) (3a, 3b), de manière que la crosse (1, 1') soit assurée contre toute continuation de l'extraction.

11. Crosse (1, 1') selon la revendication 10, dans laquelle l'élément de sécurité (15) et/ou le ou les évidements (25) sont réalisés de manière que l'élément de sécurité (15) n'empêche pas un enfoncement par coulissement de la crosse (1, 1').

12. Crosse (1, 1') selon la revendication 10 ou 11, dans laquelle l'élément de sécurité (15) est désolidarisable manuellement, de manière que la crosse (1, 1') puisse continuer à être extraite, de préférence puisse être enlevée.

13. Crosse (1, 1') selon l'une des revendications précédentes, dans laquelle le levier de verrouillage (11, 11') et/ou l'élément de sécurité (15) est/sont réalisé(s) sous la forme de composant intégral de la plaque d'extrémité (9, 9') du boîtier d'arme.

14. Levier de verrouillage (11, 11') pour la mise en prise dans un ou des évidement(s) (13a, 13b, 23a, 23b) de la au moins une glissière (3a, 3b), d'une crosse (1, 1') pour une arme à feu de poing, où
- le levier de verrouillage (11, 11') est monté à rotation sensiblement autour de l'axe longitudinal de l'arme à feu de poing, et est actionnable manuellement, directement, par l'intermédiaire de sa périphérie extérieure (11d),
- la crosse (1, 1') est déplaçable par rapport au boîtier d'arme, conjointement avec la glissière (3a, 3b),
- la glissière (3a, 3b) est susceptible d'être bloquée par la mise en prise du levier de verrouillage (11, 11') dans le ou les évidement(s) (13a, 13b, 23a, 23b) et, de ce fait, la crosse (1, 1') est assurée à la position respective.

15. Levier de verrouillage (11, 11') selon la revendication 14, présentant les caractéristiques d'au. moins l'une des revendications 2 à 5, 8, 9 et 13.
